# EUROPÄISCHE PATENTSCHRIFT

(11) **EP 3 129 540 B1**
(45) Veröffentlichungstag und Bekanntmachung des Hinweises auf die Patenterteilung: **31.01.2018**
(21) Anmeldenummer: 15712609.5
(22) Anmeldetag: 25.03.2015
(51) Int. Cl.: D06F 58/20, D06F 58/28

(54) **TROCKNER MIT EINER VIBRATIONSARMEN WÄRMEPUMPE UND VERFAHREN ZU SEINEM BETRIEB**
DRYER HAVING A LOW-VIBRATION HEAT PUMP, AND METHOD FOR OPERATING SAID DRYER
SÈCHE-LINGE DOTÉ D'UNE POMPE À CHALEUR ET PROCÉDÉ POUR FAIRE FONCTIONNER LEDIT SÈCHE-LINGE

(30) Priorität: 07.04.2014 DE 102014206650
(43) Veröffentlichungstag der Anmeldung: 15.02.2017
(73) Patentinhaber: BSH Hausgeräte GmbH, 81739 München (DE)
(72) Erfinder: SIMON, Marcus, 14612 Falkensee (DE); ZUAZO RODRIGUEZ, Gianfranco Cesar, 10627 Berlin (DE)
(86) Internationale Anmeldenummer: PCT/EP2015/056416
(87) Internationale Veröffentlichungsnummer: WO 2015/155009

(56) Entgegenhaltungen:
- DE-A1-102012 105 670
- JP-A- 2005 172 258
- JP-A- 2005 283 012
- KR-A- 20040 021 451
- US-A- 6 131 394

## Beschreibung

Die Erfindung betrifft einen Trockner mit einer vibrationsarmen Wärmepumpe sowie ein Verfahren zu seinem Betrieb. Die Erfindung betrifft insbesondere einen Trockner mit einer Trommel für zu trocknende Wäschestücke; einem Prozessluftkreislauf; einem Gebläse für die Beförderung von Prozessluft; einer Steuerungseinheit und einem Wärmepumpenkreislauf, umfassend einen Verdampfer, einen Verflüssiger, eine Drossel, einen Verdichter und ein diese verbindendes Rohrleitungssystem; sowie ein bevorzugtes Verfahren zu seinem Betrieb.

In einem Trockner wird Luft (sogenannte Prozessluft) durch ein Gebläse über eine Heizung in eine feuchte Gegenstände enthaltende Trocknungskammer, in der Regel eine Trommel, geleitet. Dort nimmt die heiße Luft Feuchtigkeit aus den zu trocknenden Gegenständen auf. Nach Durchgang durch die Trocknungskammer wird die dann feuchtwarme Prozessluft in einen Wärmetauscher geleitet, dem im Allgemeinen zum Ausfiltern von Schmutzpartikeln, insbesondere Flusen im Falle eines Wäschetrockners oder Waschtrockners, ein Filter, insbesondere Flusenfilter, vorgeschaltet ist.

Dieser Trocknungsvorgang ist sehr energieintensiv, da im Regelfall die der Prozessluft vor der Beaufschlagung der zu trocknenden Gegenstände zugeführte Wärme bei der Kühlung der Prozessluft im Wärmetauscher dem Prozess energetisch verloren geht. Bei Verwendung einer Wärmepumpe ist dieser Energieverlust deutlich verringert. Die Wärmepumpe kann dazu dienen, der feuchtwarmen Prozessluft, die dazu eine entsprechende Wärmesenke beaufschlagt, Wärme zu entziehen und diese Wärme mittels einer geeigneten Pumpeinrichtung zu einer Wärmequelle zu führen, aus welcher sie zurück zu der Prozessluft gelangt, bevor diese die zu trocknenden Gegenstände beaufschlagt. Alternativ kann auch mittels der Wärmesenke aus einer Umgebung des Trockners Wärme entnommen und über die Wärmequelle der Prozessluft zugeführt werden.

Bei einem mit einer Wärmepumpe vom Kompressor-Typ (hierin auch als "Verdichter-Typ" bezeichnet) ausgestatteten Trockner erfolgt die Kühlung der warmen, mit Feuchtigkeit beladenen Prozessluft im Wesentlichen in einem als Wärmesenke fungierenden Verdampfer der Wärmepumpe, wo die übertragene Wärme zur Verdampfung eines in der Wärmepumpe zirkulierenden Kältemittels verwendet wird. Das verdampfte Kältemittel gelangt zum Verdichter, wo es verdichtet wird. Das im Kältemittelkreislauf zirkulierende Kältemittel wird von dem Verdichter angetrieben, der die zum Betreiben des Pumpprozesses nötige Energie liefert. Vom Verdichter gelangt das Kältemittel zum Verflüssiger, wo es unter Freisetzung von Wärme verflüssigt wird. Die freigesetzte Wärme erwärmt die Prozessluft. Das verflüssigte Kältemittel fließt durch eine Drossel, wo sein Binnendruck herabgesetzt wird, zurück zum Verdampfer, womit der Kreislauf geschlossen ist. Die Drossel ist insbesondere ausführbar als Ventil, Blende oder Kapillare. Häufig wird der Wärmepumpenkreislauf kapillarrohrgeregelt betrieben. Das im Verdampfer aus der Prozessluft kondensierte Wasser wird anschließend im Allgemeinen in einem geeigneten Behälter gesammelt.

Ein Wärmepumpen-Wäschetrockner weist im Allgemeinen einen geschlossenen Prozessluftkreislauf und einen Wärmepumpenkreislauf (hierin auch als "Kältemittelkreislauf" bezeichnet) auf. Der Wärmepumpenkreislauf weist neben den beiden Wärmetauschern Verdampfer und Verflüssiger sowie dem Verdichter (Kompressor) und der Drossel insbesondere auch ein diese Teile verbindendes Rohrleitungssystem auf. Durch den Betrieb des Kompressors werden in den Wärmepumpenkreislauf mechanische Schwingungen mit bestimmten Frequenzen (d.h. Beschleunigungswerten) und Amplituden (d.h. Auslenkungen) eingebracht. Dabei werden bei der Ausgestaltung des Rohrleitungssystems die Resonanzfrequenzen des Wärmepumpenkreislaufes berücksichtigt, um einen möglichst langen und sicheren Betrieb des Wärmepumpenkreislaufes und damit des Trockners zu gestatten.

Maßnahmen zur Kompensation der erzeugten mechanischen Schwingungen (hierin auch als "Vibrationen" bezeichnet) sind bereits bekannt.

So beschreibt die EP 2 628 838 A1 ein Haushaltsgerät mit einer Trocknungseinrichtung, wie Wäschetrockner, Waschtrockner oder Geschirrspülmaschine, wobei die Trocknung durch oder mit Unterstützung einer Wärmepumpenanordnung erfolgt, welche einen Rotationskompressor, insbesondere einen Rollkolbenkompressor, beinhaltet, und wobei dem Kompressor als Schwingungstilger mindestens eine schwingfähige Masse zugeord net ist, deren Eigenfrequenz auf die vom Kompressor erzeugten Drehschwingungen abgestimmt ist. Dabei umfasst der Kompressor vorzugsweise einen wenigstens annähernd hohlzylindrischen Stator und die schwingfähige Masse ist wenigstens um einen Teil des Statormantels herum angeordnet.

Die EP 2 559 804 A1 und die WO 2013/024127 A1 beschreiben jeweils ein Haushaltsgerät, insbesondere einen Trockner, welches eine Antriebseinheit für eine Wärmepumpe umfasst, insbesondere einen Verdichter. Um einen geringeren Energieverbrauch und eine bessere Stabilität durch eine Verringerung der Schwingungsenergie zu erreichen, ist die Antriebseinheit über eine mechanische Befestigungsvorrichtung mit einer anderen Komponente des Haushaltsgerätes verbunden. Die mechanische Befestigungsvorrichtung umfasst einen elastischen Grommet. Beschrieben ist außerdem ein Verfahren zum Betrieb der Antriebseinheit im Haushaltsgerät, bei dem eine Antriebsgeschwindigkeit, insbesondere die Drehgeschwindigkeit eines Verdichters, auf einen Wert unterhalb eines Schwellenwertes beschränkt wird.

Die JP 2011 - 177 312 A beschreibt eine Motorantriebseinheit mit einem Motor, bei welcher ein Schwingungsdetektor (Vibrationsdetektor) an einer vorbestimmten Position im Motor installiert ist und eine mechanische Schwingung des Motors anzeigt, sowie einen Schwingungsoutput-Korrektor, welcher die Ausgabe des Vibrationsdetektors korrigiert. Damit soll beim Betrieb des Motors eine Schwingungsunterdrückung erfolgen, um eine Geräuschentwicklung zu vermeiden und die Verschlechterung der Maschine zu verhindern.

Das US-Patent 5,836,165 beschreibt ein adaptives "feedforward" Kontrollsystem und eine Methode zur Verringerung von Schwingungen, die durch ein Paar von entgegengesetzt hin und her laufenden Kolben erzeugt werden, wobei das Kontrollsystem mit Hilfe eines Sensors, insbesondere eines Schwingungssensors, die durch die Kompressorkolben erzeugten Schwingungskräfte misst und dann Korrektursignale erzeugt, welche in die Kolbenantriebsmotore geleitet werden, um die Schwingungen zu kompensieren.

Das US-Patent 6,131,394 beschreibt ein System und eine Methode zur aktiven Schwingungskontrolle in einem kryogenen Kühlsystem, insbesondere in einem elektromechanischen Kühlsystem (EMC).

Die EP 2 460 929 A1 beschreibt einen Wäschetrockner mit einer Wärmepumpeneinrichtung, die als separates Funktionsmodul an einer Seitenwand des Wäschetrocknergehäuses angekoppelt ist, um die Prozessluft durch das Funktionsmodul hindurch zu führen, wobei das Funktionsmodul ein eigenes Gehäuse umfasst und mittels des Modulgehäuses lösbar am Wäschetrocknergehäuse angekoppelt ist. Vorzugsweise ist dabei zwischen der Seitenwand des Trocknergehäuses und der dem Trockner zugewandten Wand des Funktionsmodulgehäuses eine um die Öffnung umlaufende Dichtung zur Abdichtung des Prozessluftkreislaufs angeordnet. Dadurch werden Vibrationen vom Wärmepumpenmodul nicht auf die größeren Seitenwände des Trocknergehäuses übertragen, wodurch unangenehme Geräusche vermieden werden.

Die Veröffentlichung DE 10 2012 105 670 A1 beschreibt ein Haushaltsgerät mit einer Trocknungseinrichtung, wie Wäschetrockner, Waschtrockner oder Geschirrspülmaschine, wobei die Trocknung durch oder mit Unterstützung einer Wärmepumpenanordnung erfolgt, welche einen Rotationskompressor, insbesondere einen Rollkolbenkompressor umfasst, der mittels Rohrleitungen zum Transport des Kältemittels in der Wärmepumpenanordnung eingebunden ist. Die Hochdruck-Rohrleitung ist zur Aufnahme der vom Kompressor erzeugten Drehschwingungen vom Kompressor zum Wärmetauscher mäanderförmig und/oder spiralförmig ausgelegt. Die Rohrleitung ist in zwei annähernd senkrecht zueinander stehenden Ebenen angeordnet, wobei ein Rohrleitungsabschnitt in der ersten Ebene und ein zweiter Rohrleitungsabschnitt in der zweiten Ebene liegt.

Die Veröffentlichung DE 10 2011 079 449 A1 beschreibt ein Verfahren zum Betreiben eines Wärmepumpentrockners, insbesondere eines Umluft-Wärmepumpentrockners, wobei mindestens ein Betriebsparameter (ω, P) eines Verdichters überwacht wird, der Verdichter entweder mit einer konstanten Drehzahl ω oder eine konstanten Leistung P betrieben wird und entsprechend die Leistung P oder die Drehzahl ω überwacht wird. Die Betriebsparameter werden hinsichtlich abnormer Erhöhungen oder Erniedrigungen überwacht, um einen Fehlerzustand schnell erkennen zu können und Maßnahmen einzuleiten.

Die Veröffentlichung DE 10 2008 011 454 A1 beschreibt eine Kompressionswärmepumpe mit einem Verdichter, einem Verflüssiger, einer Entspannungseinrichtung, einem Verdampfer, einem geschlossenen Rohrleitungskreislauf zur Verbindung der vorgenannten Komponenten, einem durch den Rohrleitungskreislauf und die vorgenannten Komponenten zirkulierenden Kältemittel und einem Steuergerät zur Steuerung eines Wärmepumpenprozesses, wobei am Verdichter ein mit dem Steuergerät zur Steuerung verbundener Sensor zur Überwachung des Betriebes des Verdichters angeordnet ist. Der Sensor misst Betriebsparameter des Verdichters und das Steuergerät vergleicht die Messwerte mit mindestens einem vorgebbaren Grenzwert. Bei Überschreitung eines Grenzwertes wird der Wärmepumpenprozess über ein Stellglied im Wärmepumpenkreislauf derart verändert, dass die Messwerte den Grenzwert unterschreiten.

Vor diesem Hintergrund war es Aufgabe der vorliegenden Erfindung, einen Wäschetrockner (hierin auch als "Trockner" abgekürzt) mit einer Wärmepumpe bereitzustellen, bei dem mechanische Schwingungen im Kältemittelkreislauf auf effiziente Weise kompensiert werden können. Bereitgestellt werden soll außerdem ein Verfahren zum Betrieb dieses Trockners.

Die Lösung dieser Aufgabe wird nach dieser Erfindung erreicht durch einen Trockner sowie ein Verfahren zum Betrieb eines Trockners mit den Merkmalen des jeweiligen unabhängigen Patentanspruchs. Bevorzugte Ausführungsformen des erfindungsgemäßen Verfahrens und des erfindungsgemäßen Trockners sind in jeweiligen abhängigen Patentansprüchen aufgeführt, wobei bevorzugten Ausführungsformen des erfindungsgemäßen Trockners bevorzugte Ausführungsformen des erfindungsgemäßen Verfahrens entsprechen und umgekehrt, und dies auch selbst dann, wenn dies hierin nicht ausdrücklich festgestellt ist.

Gegenstand der Erfindung ist somit ein Trockner mit einer Trommel für zu trocknende Wäschestücke; einem Prozessluftkreislauf; einem Gebläse für die Beförderung von Prozessluft; einer Steuerungseinheit; und einem Wärmepumpenkreislauf, umfassend einen Verdampfer, einen Verflüssiger, eine Drossel, einen Verdichter und ein diese verbindendes Rohrleitungssystem, wobei ein Vibrationsgeber vorhanden ist, der in mechanischem Kontakt mit dem Rohrleitungssystem steht, welcher Trockner eingerichtet ist zur Durchführung eines Verfahrens umfassend die Schritte:
(a) Durchführen eines Trocknungsprogrammes zum Trocknen der feuchten Wäschestücke, wobei trockene Prozessluft erwärmt und anschließend in die Trommel geleitet wird;
(b) Betrieb des Wärmepumpenkreislaufes, indem ein Kältemittel mittels des Verdichters im Kreislauf bewegt wird und feuchtwarme Prozessluft aus der Trommel am Verdampfer unter Auskondensieren von Feuchtigkeit abgekühlt und danach am Verflüssiger wieder erwärmt wird, wobei im Wärmepumpenkreislauf mechanische Schwingungen erzeugt werden; und
(c) Kompensation von im Wärmepumpenkreislauf ermittelten mechanischen Schwingungen, indem der Vibrationsgeber ein Vibrationsprogramm Vₙ durchführt.

Im Allgemeinen steht der Vibrationsgeber im mechanischen Kontakt mit der Stelle im Rohrleitungssystem, an der die größten mechanischen Schwingungen auftreten. In einer bevorzugten Ausführungsform des erfindungsgemäßen Trockners befindet sich daher der Vibrationsgeber an einer gekrümmten Stelle des Rohrleitungssystems, d.h. an einer Stelle, an welcher eine Rohrleitung nicht geradlinig verläuft, sondern eine mehr oder weniger große Krümmung aufweist, z.B. eine Schleife oder Beuge.

Der Vibrationsgeber hat im Allgemeinen die Aufgabe, die beim Betrieb des Wärmepumpenkreislaufs auftretenden mechanischen Schwingungen möglichst vollständig zu kompensieren. Der Vibrationsgeber unterscheidet sich damit vom Verdichter dadurch, dass die durch den Verdichter erzeugten unerwünschten Schwingungen durch vom Vibrationszeuger erzeugte Gegenschwingungen mindestens teilweise kompensiert werden. Somit kann der Vibrationsgeber auch als aktiver Vibrationskompensator bezeichnet werden. Im Rahmen dieser Aufgabenstellung ist der Vibrationsgeber erfindungsgemäß nicht eingeschränkt. Vorzugsweise umfasst jedoch der Vibrationsgeber einen Elektromotor, wobei der Vibrationsgeber als Elektromotor vorzugsweise einen elektrischen Linearmotor mit einer Unwucht aufweist. Solche elektrischen Linearmotoren werden beispielsweise in elektrischen Zahnbürsten verwendet.

Der mechanische Kontakt des Vibrationsgebers mit dem Rohrleitungssystem kann auf unterschiedliche Weise realisiert werden, abhängig insbesondere von der Bauweise des Vibrationsgebers. So kann ein elektrischer Linearmotor mit einer Unwucht direkt an einer entsprechenden Stelle des Rohrleitungssystems angebracht sein. Der "unruhige" Lauf des Elektromotors kann dann direkt auf das Rohrleitungssystem übertragen werden. Alternativ kann beispielsweise auch ein Kurbelantrieb vorhanden sein, der durch einen Elektromotor angetrieben wird. Ein solcher Kurbelantrieb kann beispielsweise eine Schwungscheibe umfassen, an welche eine Kurbelstange exzentrisch angelenkt ist. Die Kurbelstange kann ihrerseits gelenkig mit dem Rohrleitungssystem verbunden sein. Über die Steuereinrichtung und dort für unterschiedliche Situationen hinterlegte Vibrationsprogramme Vₙ für den Vibrationsgeber können dann mechanische Schwingungen im Wärmepumpenkreislauf kompensiert werden.

In einer bevorzugten Ausführungsform des Trockners ist im Trockner ein Temperatursensor S^{T}_{WPK} zur direkten oder indirekten Messung einer Temperatur T_{K} des Kältemittels angeordnet. Vorzugsweise ist dabei der Temperatursensor im Wärmepumpenkreislauf, insbesondere im direkten Kontakt mit dem Kältemittel, angeordnet. Der oder die Temperatursensoren haben vorzugsweise einen länglichen Körper mit einer temperaturempfindlichen Spitze. Ein bevorzugter Temperatursensor ist ein NTC-Sensor.

Der Begriff "Sensor" wie er hierin verwendet wird, bedeutet einen einzelnen Sensor oder ein System von Sensoren.

Überdies ist es erfindungsgemäß bevorzugt, dass in der Steuerungseinheit des Trockners ein Zusammenhang zwischen einer Kältemitteltemperatur T_{K} und verschiedenen Vibrationsprogrammen Vₙ des Vibrationsgebers hinterlegt ist. Dieser Zusammenhang wird in der Regel vom Ort der Anbringung des Vibrationsgebers und insbesondere vom Ort des mechanischen Kontaktes zwischen Vibrationsgeber und Wärmepumpenkreislauf abhängen.

Der im Wärmepumpenkreislauf eingesetzte Verdichter ist erfindungsgemäß nicht eingeschränkt. Vorzugsweise ist der Verdichter jedoch ein leistungsvariabler Verdichter und mehr bevorzugt ein drehzahlgeregelter Verdichter. Geeignete Verdichter sind beispielsweise Schraubenverdichter und Rollkolbenverdichter. Erfindungsgemäß bevorzugt ist der eingesetzte Verdichter ein Rollkolbenverdichter.

Überdies ist es erfindungsgemäß bevorzugt, dass in der Steuerungseinheit ein Zusammenhang zwischen einer Leistung Pᵥ oder einer Drehzahl Uᵥ des Verdichters und verschiedenen Vibrationsprogrammen Vₙ des Vibrationsgebers hinterlegt ist.

Mittels des Vibrationsgebers können mechanische Schwingungen im Kältemittelkreislauf kompensiert werden, deren Auftreten zuvor festgestellt worden war. Die Feststellung von Schwingungen kann dabei auf unterschiedliche Weise erfolgen.

Gemäß einer bevorzugten Ausführungsform der Erfindung kann für einen Trockner vorab für unterschiedliche Aufstellbedingungen bzw. Betriebsbedingungen, insbesondere einen unterschiedlichen Betrieb des Wärmepumpenkreislaufes, orts- und betriebsparameterabhängig der Verlauf von mechanischen Schwingungen gemessen werden. Anschließend können diese orts- und betriebsparameter-abhängigen Schwingungsmessergebnisse (Schwingungssignale) für einen nachfolgenden Betrieb des Trockners in der Steuerungseinheit des Trockners hinterlegt werden. Bei dieser Ausführungsform ist somit das permanente Vorhandensein eines Schwingungssensors im Trockner nicht erforderlich.

Bei einer weiteren bevorzugten Ausführungsform der Erfindung werden dagegen mechanische Schwingungen bei deren Auftreten gemessen und dann möglichst zeitnah kompensiert. Hierzu ist vorzugsweise im Wärmepumpenkreislauf ein Schwingungssensor angebracht. Der Schwingungssensor misst im Allgemeinen mechanische Schwingungen im Wärmepumpenkreislauf, wobei die gemessenen mechanischen Schwingungssignale dann in der Regel zur Auswertung an die Steuerungseinrichtung übertragen werden.

Bei der vorliegenden Erfindung und insbesondere auch bei den beiden vorgenannten Ausführungsformen ist es bevorzugt, dass in der Steuerungseinheit ein Zusammenhang zwischen gemessenen Schwingungssignalen des Schwingungssensors und verschiedenen Vibrationsprogrammen Vₙ des Vibrationsgebers hinterlegt ist.

Beim erfindungsgemäßen Trockner ist die Steuerungseinheit vorzugsweise eingerichtet, um den Trockner abzuschalten, wenn ein gemessenes Schwingungssignal eines gegebenenfalls vorhandenen Schwingungssensors einen kritischen Schwingungsgrenzwert Vₗᵢₘ erreicht oder überschreitet. Damit kann sichergestellt werden, dass bei betriebswidrig hohen mechanischen Schwingungen, die auf einen gestörten Betrieb des Wärmepumpenkreislaufes und/oder ein nicht ordnungsgemäß ablaufendes Trocknungsprogramm hinweisen, eine Überhitzung des Trockners und/oder eine mechanische Beeinträchtigung von Trocknerbestandteilen verhindert werden kann.

Der Trockner der Erfindung weist vorzugsweise auch eine optische und/oder akustische Anzeigevorrichtung auf, welche dem Benutzer des Trockners eine Schwingungskompensation durch den Betrieb des Vibrationsgebers anzeigen kann. Hierbei kann insbesondere auch ein Grad der Schwingungskompensation geeignet angezeigt werden. In Ausfüh rungsformen der Erfindung, in denen im Kältemittelkreislauf ein Schwingungssensor vorhanden ist, kann auch angezeigt werden, wenn ein gemessenes Schwingungssignal des Schwingungssensors einen kritischen Schwingungsgrenzwert Vₗᵢₘ erreicht oder überschreitet.

Schließlich ermöglicht eine optische und/oder akustische Anzeigevorrichtung auch die Anzeige von z.B. Betriebsparametern und/oder einer zu erwartenden Dauer des Trocknungsprozesses.

Der erfindungsgemäße Trockner weist im Allgemeinen eine Kondensatwanne für das Auffangen des im Verdampfer und ggf. in einem weiteren Wärmetauscher anfallenden Kondensats auf. Von der Kondensatwanne aus wird das Kondensat entweder durch manuelles Entleeren oder durch Abpumpen mittels einer Kondensatpumpe in einen Kondensatbehälter, der wiederum manuell entleert werden kann, oder direkt in ein Abwassersystem entsorgt.

Im erfindungsgemäßen Trockner können gleichzeitig eine Wärmepumpe und ein Luft-Luft-Wärmetauscher eingesetzt werden. Hierbei können sich Wärmepumpe und Luft-Luft-Wärmetauscher bei der Kühlung von feuchtwarmer Prozessluft ergänzen, beispielsweise dadurch, dass der Luft-Luft-Wärmetauscher insbesondere bei einer drohenden Überhitzung des Kältemittels eingesetzt wird.

Zur rascheren Erwärmung der Prozessluft kann im erfindungsgemäßen Trockner zusätzlich eine elektrische Heizung vorhanden sein. Wenn der Trockner in einer Ausführungsform eine zusätzliche elektrische Heizung umfasst, sind eine raschere Erwärmung der Prozessluft und damit eine raschere Durchführung eines Trocknungsverfahrens im Trockner möglich. Dadurch würde allerdings eine mögliche Energieeinsparung beeinträchtigt.

Gegenstand der Erfindung ist außerdem ein Verfahren zum Betrieb eines Trockners mit einer Trommel für zu trocknende Wäschestücke; einem Prozessluftkreislauf; einem Gebläse für die Beförderung von Prozessluft; einer Steuerungseinheit; und einem Wärmepumpenkreislauf, umfassend einen Verdampfer, einen Verflüssiger, eine Drossel, einen Verdichter und ein diese verbindendes Rohrleitungssystem; wobei ein Vibrationsgeber vorhanden ist, der in mechanischem Kontakt mit dem Rohrleitungssystem steht; umfassend die Schritte
(a) Durchführen eines Trocknungsprogrammes zum Trocknen der feuchten Wäschestücke, wobei trockene Prozessluft erwärmt und anschließend in die Trommel geleitet wird;
(b) Betrieb des Wärmepumpenkreislaufes, indem ein Kältemittel mittels des Verdichters im Kreislauf bewegt wird und feuchtwarme Prozessluft aus der Trommel am Verdampfer unter Auskondensieren von Feuchtigkeit abgekühlt und danach am Verflüssiger wieder erwärmt wird, wobei im Wärmepumpenkreislauf mechanische Schwingungen erzeugt werden; und
(c) Kompensation von ermittelten Schwingungen im Wärmepumpenkreislauf, indem der Vibrationsgeber ein Vibrationsprogramm Vₙ durchführt.

In einer bevorzugten Ausführungsform dieses Verfahrens werden die beim Betrieb (b) des Wärmepumpenkreislaufes entstehenden mechanischen Schwingungen mittels eines Schwingungssensors gemessen und anhand eines in der Steuerungseinheit hinterlegten Zusammenhangs zwischen gemessenen Schwingungssignalen des Schwingungssensors und verschiedenen Vibrationsprogrammen Vₙ des Vibrationsgebers führt der Vibrationsgeber ein Vibrationsprogramm Vₙ durch.

Hierbei bedeutet "Durchführen eines Vibrationsprogrammes Vₙ" im Allgemeinen, dass die Steuerungseinheit den Schwingungsgeber so ansteuert, dass er entsprechend dem Vibrationsprogramm Vₙ Schwingungen bestimmter Frequenz und Stärke erzeugt und auf das Rohrleitungssystem überträgt, um damit die dort auftretenden mechanischen Schwingungen möglichst vollständig zu kompensieren.

Beim erfindungsgemäßen Verfahren ist es überdies bevorzugt, dass mittels eines im Wärmepumpenkreislauf angeordneten Temperatursensors S^{T}_{WPK} eine Temperatur T_{K} des Kältemittels gemessen wird.

Bevorzugt wird beim erfindungsgemäßen Verfahren als Verdichter ein leistungsabhängiger Verdichter und noch mehr bevorzugt ein drehzahlgeregelter Verdichter eingesetzt, dessen Drehzahl ω_{K} beispielsweise in Abhängigkeit von einer gemessenen Kältemitteltemperatur T_{R} variiert wird.

Vorzugsweise wird bei dieser Ausführungsform des erfindungsgemäßen Verfahrens eine Drehzahl ω_{K} eines drehzahlvariablen Verdichters in Abhängigkeit von der gemessenen Temperatur T_{K} anhand eines in der Steuerungseinheit hinterlegten Zusammenhangs zwischen der Drehzahl ω_{K} und der gemessenen Kältemitteltemperatur T_{K} variiert, wobei die Drehzahl ω_{K} mit zunehmender Temperatur T_{K} abnimmt.

Im Allgemeinen wird bei Verwendung eines leistungsvariablen Verdichters bei Erreichen oder Überschreiten einer maximal zulässigen Kältemitteltemperatur T_{KM}^{max} die Leistung P des leistungsvariablen Verdichters herabgesetzt.

Der Wert von T_{KM}^{max} hängt von der Art des Kältemittels und von dem Ort der Anbringung des Temperatursensors im Wärmepumpenkreislauf ab. Beispielsweise kann T_{KM}^{max} sehr nahe einer maximalen Temperatur sein, die vom Hersteller eines Kältemittels für eine effiziente und sichere Verwendung des Kältemittels angegeben wird. Ein anderer Faktor kann die maximal zulässige Windungstemperatur ("coil temperature") des Antriebsmotors des Verdichters sein. Dieser wird durch die verwendete Isolation beeinflusst und beträgt beispielsweise 115°C. Ein weiterer begrenzender Faktor, der einen Einfluss auf T_{KM}^{max} hat, ist das im Verdichter verwendete Schmiermittel. Ein weiterer wichtiger Faktor ist der Druck des gasförmigen Kältemittels hinter dem Verdichter, welcher mit der Festigkeit der verwendeten Röhren verglichen werden muss.

Die Erfindung hat zahlreiche Vorteile. So ermöglicht es die Erfindung, dass ein Trockner mit einer Wärmepumpe vibrationsarm oder nahezu vibrationsfrei betrieben werden kann. Dies ermöglicht eine längere Lebensdauer des Trockners, da dessen Komponenten mechanisch weniger belastet werden. Darüber hinaus ermöglicht die Erfindung eine bessere Auslegung des Trocknungsprozesses, indem Trocknungsprogramme effizienter durchgeführt werden können, indem beispielsweise nicht bestimmte Resonanzfrequenzen im Trockner berücksichtigt werden müssen. In diesem Zusammenhang gestattet die Erfindung auch eine flexiblere Gestaltung des Rohrleitungssystems, beispielsweise auch eine direktere Verrohrung, welche eine Materialersparniss ermöglichen kann. Schließlich ist bei einem erfindungsgemäßen Trockner bzw. bei einem in einem solchen Trockner durchgeführten Trocknungsprogramm eine deutliche Geräuschverminderung möglich. Der erfindungsgemäße Trockner hat zudem den Vorteil, dass er eine sichere Durchführung eines Trocknungsprogramms ermöglicht, wobei in Ausführungsformen auch unterschiedliche Aufstellbedingungen optimal berücksichtigt werden können.

Weitere Einzelheiten der Erfindung ergeben sich aus der nachfolgenden Beschreibung eines Ausführungsbeispiels für einen Trockner und ein diesen Trockner einsetzendes Verfahren. Dabei wird Bezug genommen auf die Figuren 1 und 2. Es zeigen:
- Fig. 1: einen vertikalen Schnitt durch einen Trockner gemäß einer ersten Ausführungsform; und
- Fig. 2: eine dreidimensionale Übersicht über einen Wärmepumpenkreislauf.

Die Fig. 1 zeigt einen vertikalen Schnitt durch einen Trockner gemäß einer ersten Ausführungsform, bei welcher im Kältemittelkreislauf sowohl ein Temperatursensor für die Messung der Temperatur des Kältemittels als auch ein Schwingungssensor für die Messung von Schwingungen im Kältemittelkreislauf angeordnet sind. Andere Ausführungsformen sind denkbar.

Der in der Fig. 1 dargestellte Trockner 1 gemäß einer ersten Ausführungsform weist eine um eine horizontale Achse drehbare Trommel 2 als Trocknungskammer auf, innerhalb derer Mitnehmer 14 zur Bewegung von hier nicht gezeigten Wäschestücken während einer Trommeldrehung befestigt sind. Prozessluft wird mittels eines Gebläses 12 durch die Trommel 2 in einem Prozessluftkreislauf 3 geführt. Nach Durchgang durch die Trommel 2 wird die feuchte, warme Prozessluft in den Verdampfer 8 einer Wärmepumpe 8,9,10,11 geleitet, die außerdem einen Verdichter 11, hier ein drehzahlvariabler Verdichter, eine Drossel 10 und einen Verflüssiger 9 aufweist. Verdampfer 8, Verflüssiger 9, Drossel 10 und Verdichter 11 sind durch ein Rohrleitungssystem 20 miteinander verbunden. Im Kältemittelkreis sind bei der hier gezeigten Ausführungsform neben einem Vibrationsgeber 5 auch ein Vibrationssensor, d.h. Schwingungssensor, 7 sowie ein Temperatursensor S^{T}_{WPK} 6 vorhanden. Bei der hier gezeigten Ausführungsform ist der Vibrationsgeber 5 im Rohrleitungsabschnitt 22 zwischen Verdichter 11 und Verflüssiger 9 angeordnet. Der Vibrationsgeber 5 steht in mechanischem Kontakt mit dem Rohrleitungs system 20,22, so dass er das Rohrleitungssystem zur Kompensation von dort auftretenden mechanischen Schwingungen zu entgegen gesetzten Schwingungen anregen kann. Außerdem befindet sich bei der hier gezeigten Ausführungsform der Vibrationsgeber 5 an einer gekrümmten Stelle 25 des Rohrleitungssystems 20,22.

Ein Verfahren zum Betrieb dieses Trockners umfasst die Schritte:
(a) Durchführen eines Trocknungsprogrammes zum Trocknen der feuchten Wäschestücke, wobei trockene Prozessluft erwärmt und anschließend in die Trommel 2 geleitet wird;
(b) Betrieb des Wärmepumpenkreislaufes 8,9,10,11,20,22, indem ein Kältemittel mittels des Verdichters 11 im Kreislauf bewegt wird und feuchtwarme Prozessluft aus der Trommel 2 am Verdampfer 8 unter Auskondensieren von Feuchtigkeit abgekühlt und danach am Verflüssiger 9 wieder erwärmt wird, wobei im Wärmepumpenkreislauf 8,9,10,11,20,22 mechanische Schwingungen erzeugt werden; und
(c) Kompensation von im Wärmepumpenkreislauf 8,9,10,11,20,22 ermittelten mechanischen Schwingungen, indem der Vibrationsgeber 5 ein Vibrationsprogramm Vₙ durchführt.

Die in der Fig. 1 gezeigten langen Pfeile im Prozessluftkreislauf 3 geben die Strömungsrichtung der Luft an, während die in Fig. 1 gezeigten Pfeile im Kältemittelkreislauf die Strömungsrichtung des Kältemittels angeben.

Das im Verdampfer 8 verdampfte Kältemittel der Wärmepumpe 8,9,10,11 wird über den drehzahlabhängigen Verdichter 11 zum Verflüssiger 9 geleitet. Im Verflüssiger 9 verflüssigt sich das Kältemittel unter Wärmeabgabe an die im Prozessluftkreislauf 3 strömende Prozessluft. Das jetzt in flüssiger Form vorliegende Kältemittel wird über die Drossel 10 wiederum zum Verdampfer 8 geleitet, wodurch der Kältemittelkreislauf geschlossen ist. Der Temperatursensor S^{T}_{WPK} 6 zwischen Verdampfer 8 und Verdichter 11 misst bei dieser Ausführungsform die Temperatur T_{K} des Kältemittels. Dies ermöglicht, dass für den Betrieb des Vibrationsgebers 5 auch die Temperatur T_{K} des Kältemittels berücksichtigt werden kann, wozu in der Steuerungseinheit ein entsprechender Zusammenhang hinterlegt ist.

Bei der in der Fig. 1 gezeigten Ausführungsform ist zusätzlich zum Verflüssiger 9 auch eine elektrische Heizung 18 vorhanden, die zu einer rascheren Aufheizung der Prozessluft verwendet werden kann. In anderen, gleichwertigen Ausführungsformen kann auf die elektrische Heizung 18 verzichtet werden.

Im Trockner 1 der Figur 1 wird von dem Verflüssiger 9 bzw. der elektrischen Heizung 18 erwärmte Luft von hinten, d.h. von der einer die Befüllöffnung verschließenden Zugangstür 17 gegenüberliegenden Seite der Trommel 2, durch deren gelochten Boden in die Trommel 2 geleitet, kommt dort mit der hier nicht gezeigten, zu trocknenden Wäsche in Berührung und strömt durch die Befüllöffnung der Trommel 2 zu einem Flusensieb 21 innerhalb der Zugangstür 17. Anschließend wird der Prozessluftstrom in der Zugangstür 17 nach unten umgelenkt. Die Prozessluft wird im Prozessluftkreislauf 3 dem Verdampfer 8 zugeführt, in dem die warme, mit Feuchtigkeit beladene Prozessluft abgekühlt wird. Die abgeschiedene Feuchtigkeit wird in einem Kondensatauffangbehälter 23 aufgefangen, von wo aus sie beispielsweise durch Abpumpen entfernt werden kann.

Die Trommel 2 wird bei der in der Fig. 1 gezeigten Ausführungsform am hinteren Boden mittels eines Drehlagers und vorne mittels eines Lagerschildes 18 gelagert, wobei die Trommel 3 mit einer Krempe auf einem Gleitstreifen 19 am Lagerschild 18 aufliegt und so am vorderen Ende gehalten wird. Die Steuerung des Kondensationstrockners erfolgt über eine Steuerungseinheit 4, die vom Benutzer über eine Bedieneinheit 24 geregelt werden kann.

Eine optische/akustische Anzeigevorrichtung 16 ermöglicht dem Benutzer des Trockners 1 die Anzeige des Betriebes des Vibrationsgebers 5, insbesondere auch des Umfangs der Kompensation von Schwingungen des Wärmepumpenkreislaufes. Außerdem zeigt hier die Anzeigevorrichtung 16 an, wenn ein gemessenes Schwingungssignal des Schwingungssensors 7 einen kritischen Schwingungsgrenzwert Vₗᵢₘ erreicht oder überschreitet. Darüber hinaus ist die Anzeige von z.B. Betriebsparametern und/oder einer zu erwartenden Dauer des Trocknungsprozesses möglich.

Beim erfindungsgemäßen Verfahren wird Prozessluft wiederholt durch den Prozessluftkreislauf 3 zirkuliert, bis vorzugsweise ein gewünschter Trocknungsgrad der Wäsche erreicht ist. Der Trockner der Fig. 1 ermöglicht eine genaue und sichere Kontrolle des Betriebes der Wärmepumpe und insbesondere der Schwingungen des Kältemittelkreislaufes.

Fig. 2 zeigt eine dreidimensionale Übersicht über einen Wärmepumpenkreislauf, wie er in einer weiteren Ausführungsform eines Trockners eingesetzt werden kann. Der Wärmepumpenkreislauf umfasst hier einen Verdampfer 8, einen Verdichter 11, hier ein drehzahlvariabler Verdichter, eine Drossel 10 und einen Verflüssiger 9. Verdampfer 8, Verflüssiger 9, Drossel 10 und Verdichter 11 sind durch ein Rohrleitungssystem 20 miteinander verbunden. Im Kältemittelkreis ist bei der hier gezeigten Ausführungsform neben einem Vibrationsgeber 5 ein Temperatursensor S^{T}_{WPK} 6 vorhanden. Bei der hier gezeigten Ausführungsform ist der Vibrationsgeber 5 im Rohrleitungsabschnitt 22 zwischen Verdichter 11 und Verflüssiger 9 angeordnet. Der Vibrationsgeber 5 steht in mechanischem Kontakt mit dem Rohrleitungssystem 20,22, so dass er das Rohrleitungssystem zur Kompensation von dort auftretenden mechanischen Schwingungen zu diesen entgegen gesetzten Schwingungen anregen kann. Die Doppelpfeile zeigen die Richtung von mechanischen Schwingungen des Rohrleitungssystems 20, 22.

### Bezugszeichen

- 1: Trockner
- 2: Trommel
- 3: Prozessluftkreislauf
- 4: Steuerungseinheit
- 5: Vibrationsgeber
- 6: Temperatursensor S^{T}_{WPK} im Kältemittelkreislauf zur Messung einer Temperatur T_{K} des Kältemittels
- 7: Schwingungssensor
- 8: Verdampfer
- 9: Verflüssiger
- 10: Drossel
- 11: Verdichter, leistungsvariabler Verdichter
- 12: Gebläse
- 13: Elektrische Heizvorrichtung
- 14: Wäschemitnehmer
- 15: Bedieneinrichtung
- 16: optische/akustische Anzeigevorrichtung
- 17: Zugangstür
- 18: Lagerschild
- 19: Gleitstreifen
- 20: Rohrleitungssystem
- 21: Flusensieb
- 22: Rohrleitungsabschnitt zwischen Verdichter und Verflüssiger
- 23: Kondensatauffangbehälter; Kondensatwanne
- 24: Bedieneinheit
- 25: gekrümmte Stelle des Rohrleitungssystems

## Patentansprüche

1. Trockner (1) mit einer Trommel (2) für zu trocknende Wäschestücke; einem Prozessluftkreislauf (3); einem Gebläse (12) für die Beförderung von Prozessluft; einer Steuerungseinheit (4); und einem Wärmepumpenkreislauf (8,9,10,11,20,22), umfassend einen Verdampfer (8), einen Verflüssiger (9), eine Drossel (10), einen Verdichter (11) und ein diese verbindendes Rohrleitungssystem (20,22); wobei ein Vibrationsgeber (5) vorhanden ist, der in mechanischem Kontakt mit dem Rohrleitungssystem (20,22) steht, welcher Trockner (1) eingerichtet ist zur Durchführung eines Verfahrens umfassend die Schritte:
(a) Durchführen eines Trocknungsprogrammes zum Trocknen der feuchten Wäschestücke, wobei trockene Prozessluft erwärmt und anschließend in die Trommel (2) geleitet wird;
(b) Betrieb des Wärmepumpenkreislaufes (8,9,10,11,20,22), indem ein Kältemittel mittels des Verdichters (11) im Kreislauf bewegt wird und feuchtwarme Prozessluft aus der Trommel (2) am Verdampfer (8) unter Auskondensieren von Feuchtigkeit abgekühlt und danach am Verflüssiger (9) wieder erwärmt wird, wobei im Wärmepumpenkreislauf (8,9,10,11,20,22) mechanische Schwingungen erzeugt werden; und
(c) Kompensation von im Wärmepumpenkreislauf (8,9,10,11,20,22) ermittelten mechanischen Schwingungen, indem der Vibrationsgeber (5) ein Vibrationsprogramm Vₙ durchführt.

2. Trockner (1) nach Anspruch 1, **dadurch gekennzeichnet, dass** sich der Vibrationsgeber (5) an einer gekrümmten Stelle (25) des Rohrleitungssystems (20,22) befindet.

3. Trockner (1) nach einem der Ansprüche 1 und 2, **dadurch gekennzeichnet, dass** der Vibrationsgeber (5) einen Elektromotor umfasst.

4. Trockner (1) nach Anspruch 3, **dadurch gekennzeichnet, dass** der Vibrationsgeber (5) als Elektromotor einen elektrischen Linearmotor mit einer Unwucht aufweist.

5. Trockner (1) nach einem der Ansprüche 1 bis 4, **dadurch gekennzeichnet, dass** im Trockner ein Temperatursensor S^{T}_{WPK} (6) zur direkten oder indirekten Messung einer Temperatur T_{K} des Kältemittels angeordnet ist.

6. Trockner (1) nach Anspruch 5, **dadurch gekennzeichnet, dass** der Temperatursensor S^{T}_{WPK} (6) im Wärmepumpenkreislauf (8,9,10,11,20,22) angeordnet ist. '

7. Trockner (1) nach einem der Ansprüche 1 bis 6, **dadurch gekennzeichnet, dass** in der Steuerungseinheit (4) ein Zusammenhang zwischen einer Kältemitteltemperatur T_{K} und verschiedenen Vibrationsprogrammen Vₙ des Vibrationsgebers (5) hinterlegt ist.

8. Trockner (1) nach einem der Ansprüche 1 bis 7, **dadurch gekennzeichnet, dass** der Verdichter (11) ein leistungsvariabler Verdichter ist.

9. Trockner (1) nach Anspruch 8, **dadurch gekennzeichnet, dass** der leistungsvariable Verdichter (11) ein drehzahlgeregelter Verdichter ist.

10. Trockner (1) nach einem der Ansprüche 7 bis 9, **dadurch gekennzeichnet, dass** in der Steuerungseinheit (4) ein Zusammenhang zwischen einer Leistung P_{V} oder einer Drehzahl U_{V} des Verdichters (11) und verschiedenen Vibrationsprogrammen Vₙ des Vibrationsgebers (5) hinterlegt ist.

11. Trockner (1) nach einem der Ansprüche 1 bis 10, **dadurch gekennzeichnet, dass** im Wärmepumpenkreislauf (8,9,10,11,20,22) ein Schwingungssensor (7) angebracht ist.

12. Trockner (1) nach Anspruch 11, **dadurch gekennzeichnet, dass** in der Steuerungseinheit (4) ein Zusammenhang zwischen gemessenen Schwingungssignalen des Schwingungssensors (7) und verschiedenen Vibrationsprogrammen Vₙ des Vibrationsgebers (5) hinterlegt ist.

13. Trockner (1) nach einem der Ansprüche 11 und 12, **dadurch gekennzeichnet, dass** die Steuerungseinheit (4) eingerichtet ist um den Trockner (1) abzuschalten, wenn ein gemessenes Schwingungssignal des Schwingungssensors (7) einen kritischen Schwingungsgrenzwert Vₗᵢₘ erreicht oder überschreitet.

14. Verfahren zum Betrieb eines Trockners (1) mit einer Trommel (2) für zu trocknende Wäschestücke; einem Prozessluftkreislauf (3); einem Gebläse (12) für die Beförderung von Prozessluft; einer Steuerungseinheit (4); und einem Wärmepumpenkreislauf (8,9,10,11,20,22), umfassend einen Verdampfer (8), einen Verflüssiger (9), eine Drossel (10), einen Verdichter (11) und ein diese verbindendes Rohrleitungssystem (20,22); wobei ein Vibrationsgeber (5) vorhanden ist, der in mechanischem Kontakt mit dem Rohrleitungssystem (20,22) steht; umfassend die Schritte:
(d) Durchführen eines Trocknungsprogrammes zum Trocknen der feuchten Wäschestücke, wobei trockene Prozessluft erwärmt und anschließend in die Trommel (2) geleitet wird;
(e) Betrieb des Wärmepumpenkreislaufes (8,9,10,11,20,22), indem ein Kältemittel mittels des Verdichters (11) im Kreislauf bewegt wird und feuchtwarme Prozessluft aus der Trommel (2) am Verdampfer (8) unter Auskondensieren von Feuchtigkeit abgekühlt und danach am Verflüssiger (9) wieder erwärmt wird, wobei im Wärmepumpenkreislauf (8,9,10,11,20,22) mechanische Schwingungen erzeugt werden; und
(f) Kompensation von im Wärmepumpenkreislauf (8,9,10,11,20,22) ermittelten mechanischen Schwingungen, indem der Vibrationsgeber (5) ein Vibrationsprogramm Vₙ durchführt.

15. Verfahren nach Anspruch 14, **dadurch gekennzeichnet, dass** die beim Betrieb (b) des Wärmepumpenkreislaufes (8,9,10,11,20,22) entstehenden mechanischen Schwingungen mittels eines Schwingungssensors (7) gemessen werden und anhand eines in der Steuerungseinheit (4) hinterlegten Zusammenhangs zwischen gemessenen Schwingungssignalen des Schwingungssensors (7) und verschiedenen Vibrationsprogrammen Vₙ des Vibrationsgebers (5) der Vibrationsgeber (5) ein Vibrationsprogramm Vₙ durchführt.

## Claims

1. Dryer (1) having a drum (2) for items of laundry to be dried; a process air circuit (3); a fan (12) for conveying process air; a control unit (4); and a heat pump circuit (8, 9, 10, 11, 20, 22), comprising an evaporator (8), a condenser (9), a throttle (10), a compressor (11) and a pipeline system (20, 22) connecting the same, wherein a vibration sensor (5) is present, which is in mechanical contact with the pipeline system (20, 22), which dryer (1) is configured to carry out a method comprising the steps:
(a) carrying out a drying program for drying the damp items of laundry, wherein dry process air is heated and then guided into the drum (2);
(b) operating the heat pump circuit (8, 9, 10, 11, 20, 22), by a refrigerant being moved in the circuit by means of the compressor (11) and warm and humid process air from the drum (2) on the evaporator (8) being cooled down by condensing out humidity and then being reheated on the condenser (9), wherein mechanical oscillations are generated in the heat pump circuit (8, 9, 10, 11, 20, 22); and
(c) compensating for mechanical oscillations determined in the heat pump circuit (8,9, 10, 11, 20, 22), by the vibration sensor (5) carrying out a vibration program *Vₙ*.

2. Dryer (1) according to claim 1, **characterised in that** the vibration sensor (5) is located on a curved point (25) in the pipeline system (20, 22).

3. Dryer (1) according to one of claims 1 and 2, **characterised in that** the vibration sensor (5) comprises an electric motor.

4. Dryer (1) according to claim 3, **characterised in that** as an electric motor the vibration sensor (5) has an electric linear motor with an imbalance.

5. Dryer (1) according to one of claims 1 to 4, **characterised in that** a temperature sensor ${S}_{WPK}^{T}$ (6) for directly or indirectly measuring a temperature *T_{K}* of the refrigerant is arranged in the dryer.

6. Dryer (1) according to claim 5, **characterised in that** the temperature sensor ${S}_{WPK}^{T}$ (6) is arranged in the heat pump circuit (8, 9, 10, 11, 20, 22).

7. Dryer (1) according to one of claims 1 to 6, **characterised in that** an association between a refrigerant temperature *T_{K}* and various vibration programs *Vₙ* of the vibration sensor (5) is stored in the control unit (4).

8. Dryer (1) according to one of claims 1 to 7, **characterised in that** the compressor (11) is a compressor of variable power.

9. Dryer (1) according to claim 8, **characterised in that** the compressor (11) of variable power is a speed-controlled compressor.

10. Dryer (1) according to one of claims 7 to 9, **characterised in that** an association between a power *P_{V}* or a speed *U_{V}* of the compressor (11) and various vibration programs *Vₙ* of the vibration sensor (5) is stored in the control unit (4).

11. Dryer (1) according to one of claims 1 to 10, **characterised in that** an oscillation sensor (7) is arranged in the heat pump circuit (8, 9, 10, 11, 20, 22).

12. Dryer (1) according to claim 11, **characterised in that** an association between measured vibration signals of the vibration sensor (7) and various vibration programs *Vₙ* of the vibration sensor (5) is stored in the control unit (4).

13. Dryer (1) according to one of claims 11 and 12, **characterised in that** the control unit (4) is configured to switch off the dryer (1), if a measured oscillation signal of the oscillation sensor (7) reaches or exceeds a critical threshold value *Vₗᵢₘ*.

14. Method for operating a dryer (1) having a drum (2) for items of laundry to be dried; a process air circuit (3); a fan (12) for conveying process air; a control unit (4) and a heat pump circuit (8, 9, 10, 11, 20, 22), comprising an evaporator (8), a condenser (9), a throttle (10), a compressor (11) and a pipeline (20, 22) connecting the same; wherein a vibration sensor (5) is present, which is in mechanical contact with the pipeline system (20, 22), comprising the steps:
(d) carrying out a drying program for drying the damp items of laundry, wherein dry process air is heated and then routed into the drum (2);
(e) operating the heat pump circuit (8, 9, 10, 11, 20, 22), by a refrigerant being moved in the circuit by means of the compressor (11) and warm and humid process air from the drum (2) on the evaporator (8) being cooled down by condensing out humidity and then being reheated on the condenser (9), wherein mechanical oscillations are generated in the heat pump circuit (8, 9, 10, 11, 20, 22); and
(f) compensating for mechanical oscillations determined in the heat pump circuit (8, 9, 10, 11, 20, 22), by the vibration sensor (5) carrying out a vibration program *Vₙ*.

15. Method according to claim 14, **characterised in that** the mechanical oscillations produced during operation (b) of the heat pump circuit (8, 9, 10, 11, 20, 22) are measured by means of an oscillation sensor (7), and the vibration sensor (5) carries out a vibration program *Vₙ* on the basis of an association, stored in the control unit (4), between measured oscillation signals of the oscillation sensor (7) and various vibration programs *Vₙ* of the vibration sensor (5).

## Revendications

1. Séchoir (1) avec un tambour (2) pour pièces de linge à sécher; un cycle d'air utile (3); un ventilateur (12) pour l'acheminement de l'air utile; une unité de commande (4); et un cycle de pompe à chaleur (8,9,10,11,20,22), comprenant un évaporateur (8), un condenseur (9), un étranglement (10), un compresseur (11) et un système tubulaire reliant ceux-ci (20,22); dans lequel un vibreur (5) est présent, en contact mécanique avec le système tubulaire (20,22), lequel séchoir (1) est installé pour exécuter un procédé comprenant les étapes suivantes:
(a) exécution d'un programme de séchage pour le séchage des pièces de linge humides, de l'air utile sec étant chauffé et ensuite conduit dans le tambour (2);
(b) fonctionnement du cycle de pompe à chaleur (8,9,10,11,20,22), où un réfrigérant est mis en circulation dans le cycle au moyen du compresseur (11) et l'air utile chaud et humide du tambour (2) est refroidi à l'évaporateur (8) sous condensation totale de l'humidité et après est à nouveau réchauffé au condenseur (9), des oscillations mécaniques étant produites dans le cycle de pompe à chaleur (8,9,10,11,20,22); et
(c) compensation des oscillations mécaniques détectées dans le cycle de pompe à chaleur (8,9,10,11,20,22) en ce que le vibreur (5) effectue un programme de vibrations Vₙ.

2. Séchoir (1) selon la revendication 1, **caractérisé en ce que** le vibreur (5) se trouve en un point courbé (25) du système tubulaire (20,22).

3. Séchoir (1) selon l'une des revendications 1 et 2, **caractérisé en ce que** le vibreur (5) comprend un moteur électrique.

4. Séchoir (1) selon la revendication 3, **caractérisé en ce que** le vibreur (5) présente comme moteur électrique, un moteur électrique linéaire déséquilibré.

5. Séchoir (1) selon l'une des revendications 1 à 4, **caractérisé en ce qu'**un détecteur de température S^{T}_{WPK} (6) se trouve dans le séchoir pour la mesure directe ou indirecte de la température T_{K} du réfrigérant.

6. Séchoir (1) selon la revendication 5, **caractérisé en ce que** le capteur de température S^{T}_{WPK} (6) est agencé dans le cycle de pompe à chaleur (8,9,10,11,20,22).

7. Séchoir (1) selon l'une des revendications 1 à 6, **caractérisé en ce que** l'unité de commande (4) a acté un rapport entre la température du réfrigérant T_{K} et différents programmes de vibration Vₙ du vibreur (5).

8. Séchoir (1) selon l'une des revendications 1 à 7, **caractérisé en ce que** le compresseur (11) est un compresseur à capacité variable.

9. Séchoir (1) selon la revendication 8, **caractérisé en ce que** le compresseur à capacité variable (11) est un compresseur à vitesse réglée.

10. Séchoir (1) selon l'une des revendications 7 à 9, **caractérisé en ce que** l'unité de commande (4) a acté un rapport entre la puissance Pᵥ ou la vitesse Uᵥ du compresseur (11) et différents programmes de vibration Vₙ du vibreur (5).

11. Séchoir (1) selon l'une des revendications 1 à 10, **caractérisé en ce qu'**un capteur d'oscillation (7) est agencé dans le cycle de pompe à chaleur (8,9,10,11,20,22).

12. Séchoir (1) selon la revendication 11, **caractérisé en ce que** l'unité de commande (4) a acté un rapport entre les signaux d'oscillation mesurés du capteur d'oscillation (7) et différents programmes de vibration Vₙ du vibreur (5).

13. Séchoir (1) selon l'une des revendications 11 et 12, **caractérisé en ce que** l'unité de commande (4) a été installée pour arrêter le séchoir (1) quand un signal d'oscillation mesuré du capteur d'oscillation (7) atteint ou dépasse positivement une valeur de seuil d'oscillation critique Vₗᵢₘ.

14. Procédé de fonctionnement d'un séchoir (1) avec un tambour (2) pour pièces de linge à sécher; un cycle d'air utile (3); un ventilateur (12) pour l'acheminement d'air utile; une unité de commande (4); et un cycle de pompe à chaleur (8,9,10,11,20,22), comprenant un évaporateur (8), un condenseur (9), un étranglement (10), un compresseur (11) et un système tubulaire reliant ceux-ci (20,22); un vibreur (5) étant présent, lequel est en contact mécanique avec le système tubulaire (20,22); comprenant les étapes suivantes:
(d) exécution d'un programme de séchage pour sécher les pièces de linge humides, de l'air utile sec étant chauffé et ensuite conduit dans le tambour (2);
(e) fonctionnement du cycle de pompe à chaleur (8,9,10,11,20,22), où un réfrigérant est mis en circulation dans le cycle au moyen du compresseur (11) et l'air utile chaud et humide du tambour (2) est refroidi à l'évaporateur (8) sous condensation totale de l'humidité et après est à nouveau réchauffé au condenseur (9), des oscillations mécaniques étant produites dans le cycle de pompe à chaleur (8,9,10,11,20,22); et
(f) compensation des oscillations mécaniques détectées dans le cycle de pompe à chaleur (8,9,10,11,20,22) en ce que le vibreur (5) effectue un programme de vibrations Vₙ.

15. Procédé selon la revendication 14, **caractérisé en ce que** les oscillations mécaniques apparaissant lors du fonctionnement (b) du cycle de pompe à chaleur (8,9,10,11,20,22) sont mesurées au moyen d'un détecteur d'oscillation (7) et, par le biais d'un rapport acté dans l'unité de commande (4) entre les signaux d'oscillation mesurés du détecteur d'oscillation (7) et différents programmes de vibrations Vₙ du vibreur (5), le vibreur (5) exécute un programme de vibrations Vₙ.
